# FASCICULE DE BREVET EUROPEEN

(11) **EP 1 536 711 B1**
(45) Date de publication et mention de la délivrance du brevet: **07.05.2008**
(21) Numéro de dépôt: 03769600.2
(22) Date de dépôt: 09.09.2003
(51) Int. Cl.: A43B 13/14, A43B 13/18, A43B 13/12

(54) **ARTICLE CHAUSSANT POUR SPORTS DE RAQUETTE**
FUSSBEKLEIDUNGSARTIKEL FÜR SPORTARTEN, IN DENEN TENNISSCHLÄGERARTIGE SCHLÄGER ZUM EINSATZ KOMMEN
FOOTWEAR ITEM FOR RACKET SPORTS

(30) Priorité: 09.09.2002 FR 0211134
(43) Date de publication de la demande: 08.06.2005
(73) Titulaire: BABOLAT VS, F-69007 Lyon (FR)
(72) Inventeur: GIBERT, Xavier, F-69680 Chassieu (FR); LEPAGE, Francis, F-69380 Dommartin (FR); BARRE, Bertrand, F-01330 Lapeyrouse (FR)
(74) Mandataire: Schouller, Jean-Philippe
(86) Numéro de dépôt international: PCT/FR2003/002679
(87) Numéro de publication internationale: WO 2004/021818

(56) Documents cités:
- WO-A-00/72713
- GB-A- 2 256 784
- US-A- 4 858 338
- US-A- 5 572 805

## Description

La présente invention se rapporte au domaine technique des chaussures, et plus particulièrement au domaine des articles chaussant pour sports de raquette.

De telles chaussures sont soumises à des sollicitations mécaniques importantes, notamment lors de la pratique du tennis, badminton, squash ou autres.

La présente invention concerne plus particulièrement une semelle destinée à de telles chaussures, car c'est elle qui encaisse des efforts et des contraintes extrêmes, tout en assurant un confort optimal aux porteurs de ces chaussures.

Il est connu de réaliser des semelles de chaussures, par exemple pour des chaussures de sport comportant une semelle dont la face externe est destinée à venir en contact avec le sol et dont la face interne est destinée à venir en contact avec le pied d'un utilisateur.

On connaît également des chaussures équipées d'une telle semelle logeant en outre un organe dynamique, déformable élastiquement.

Le document EP 0 516 874 décrit une chaussure dont la partie avant de la semelle est pourvue d'un insert, du type rondelle Belleville, permettant de stocker et de restituer l'énergie, lors de la marche.

Une telle semelle n'est en aucune manière adaptée à des sports du type tennis ou squash, dans lesquels les sollicitations de la semelle et de la chaussure sont extrêmement plus intenses et réparties de façon différente que dans une chaussure classique de marche, telle que celle décrite dans ce document.

Par ailleurs, US-A-5,572,805 décrit toutes les caractéristiques du préambule de la revendication 1 annexée.

Le but de la présente invention vise à réaliser une semelle pour chaussure destinée à des usages extrêmes, dans lesquels les appuis latéraux de ladite semelle sont fortement sollicités, et ce de manière à assister le retour de la semelle et du pied dans une position sensiblement normale ou antagoniste dans laquelle les appuis latéraux sont moins sollicités.

A cet effet, l'invention a pour objet une chaussure selon la revendication 1 annexée. Des modes de réalisation avantageux font l'objet des revendications 2 à 6.

Un avantage de la chaussure conforme à l'invention réside dans une assistance mécanique à la réactivité de l'avant pied.

La chaussure selon la présente invention permet ainsi une assistance dynamique latérale à la réactivité de l'avant-pied, en favorisant une relance plus facile et plus rapide lors de phases d'appui. L'organe dynamique permet en effet de faire réagir, au niveau de l'avant pied, les parties d'appui au sol en opposition. De part et d'autre de la zone d'appui du métatarse, les parties d'appui sont ainsi pour l'une comprimée, pour l'autre relachée.

Un autre objet de la présente invention est de fournir une chaussure comportant une semelle ayant l'une des caractéristiques précitées.

D'autres caractéristiques et avantages ressortiront également de la description détaillée donnée ci-après, en référence aux dessins annexés à titre d'exemple illustratif, dans lesquels :
- la figure 1 est une vue en perspective d'une chaussure ou article chaussant pour sport de raquette munie d'une semelle selon la présente invention.
- la figure 2 est une vue éclatée d'un exemple de réalisation de semelle conforme à l'invention.
- la figure 3 est une vue de dessous de la semelle de la figure 2.
- la figure 4 est une coupe selon la ligne IV IV de la figure 3.
- la figure 5 est une coupe selon la ligne V V de la figure 3.
- les figures 6 et 7 sont des représentations schématiques d'un exemple de fonctionnement d'un organe dynamique d'une semelle conforme à l'invention.

La chaussure 10 ou article chaussant pour sports de raquette selon la présente invention représentée en perspective à la figure 1 est une chaussure plus particulièrement destinée à être utilisée au cours de la pratique de sports tel que le tennis, le squash ou bien encore le badminton, c'est-à-dire des sports pour lesquels le sportif utilise une raquette.

Au cours de la pratique de tels sports, il est fréquent pour le sportif, de devoir balancer son corps selon des mouvements latéraux de gauche à droite et inversement. Les mouvements de va-et-vient latéraux sont très nombreux au cours du jeu et doivent être rapides.

La chaussure 10 intègre une semelle telle que représentée à la figure 2 et qui comporte par exemple une couche externe 1. Cette dernière comprend une face externe 1a destinée à venir en contact avec le sol et une face interne 1b. La face externe 1a peut être recouverte de différents revêtements susceptibles d'améliorer son adhérence au sol.

La semelle de la figure 1 comprend également une couche intermédiaire 2 destinée à se positionner sur la couche externe 1, et sur laquelle vient se positionner une semelle complémentaire dite de propreté (non représentée). Cette couche intermédiaire possède une face interne 2b destinée à venir au contact du pied de l'utilisateur. La couche externe 1 peut également être pourvue localement de bords montants 1c, 1d entre lesquels vient se positionner la couche intermédiaire 2.

Selon une caractéristique essentielle de la présente invention, l'organe dynamique prend la forme d'une plaque de relance 3 positionnée dans la semelle, en un niveau qui est fonction de la structure interne de la semelle. La fonction de cette plaque est indépendante du nombre de strates entrant dans la composition de la semelle, seul importe le fait que le joueur puisse prendre appui sur cette plaque au cours de son jeu, et en particulier au cours des mouvements latéraux de relance.

Entre la couche externe 1 et la couche intermédiaire 2, vient se positionner par exemple la plaque de relance 3 réalisant un organe dynamique de la semelle. Un tel organe dynamique permet de stocker et de restituer de l'énergie résultant d'appuis et de sollicitations mécaniques importants de la chaussure et par conséquent de la semelle.

La plaque de relance 3 est par exemple fixée par collage sur la face interne 1b.

La couche intermédiaire 2 est rapportée sur la couche externe 1, et plus particulièrement fixée sur la face interne 1a de cette dernière, de manière à réaliser la semelle conforme à l'invention.

La couche externe 1 et la couche intermédiaire 2 sont au moins localement désolidarisées, notamment au voisinage de la plaque de relance 3. La couche intermédiaire 2 est fixée sur la couche externe 1 au niveau d'une partie 1e formant le talon de la semelle et au niveau de la périphérie ou des bords montants 1c, 1d d'une partie avant 1f.

La plaque de relance 3, représentée notamment aux figures 2 et 3, comporte quatre branches 4, 5, 6 et 7 reliées entre elles et définissant par exemple une forme en X.

Chacune des branches 4, 5, 6 et 7 vient en appui sur un patin 4a, 5a, 6a et 7a correspondant, localisé sur et au voisinage de la périphérie de la face interne 1b.

Les patins 4a, 5a, 6a et 7a définissent ainsi quatre zones d'appui latéral au sol, sur la face interne 1b.

Chaque patin 4a, 5a, 6a et 7a est par exemple constitué d'une pièce compressible rapportée sur la face interne 1b. (Cf. figures 5 et 6).

A titre de variante, chacun des patins peut être réalisé par une légère déformation, surépaisseur ou dégagement de matière dans la face interne 1b, servant à positionnner les extrémités des branches 4., 5, 6 et 7 respectives.

En outre, les patins 4a à 7a peuvent en variante, non pas être localisés en dessous des branches, mais être situés au dessus des branches de la plaque.

La plaque de relance 3 présente de préférence une partie centrale 8 s'étendant longitudinalement par rapport à un axe longitudinal L de la semelle.

Les branches 4, 5, 6 et 7 s'étendent obliquement vers les patins correspondant 4a, 5a, 6a et 7a, à partir de ladite partie centrale 8.

Selon l'invention, les branches 4 à 7 s'étendent de part et d'autre de l'axe longitunidal défini par la zone d'appui du métatarse pour que les patins soient situés de part et d'autre de cet axe. Il est ainsi défini deux paires de patins, l'une constituée par les patins 4a et 5a, et l'autre par les patins 6a et 7a. A l'intérieur de chacune de ces paires, les patins intéragissent en opposition pour permettre la relance latérale du pied.

Ainsi, lorsque le patin 4a est comprimé, le patin opposé 5a est relaché et inversement. Il en est de même pour la paire de patins 6a et 7a.

La partie centrale 8 présente également une gorge transversale 9, s'étendant dans la semelle, en suivant une zone correspondant au positionnement du métatarse, lorsque la plaque de relance 3 est fixée sur la face interne 1b.

Cette gorge 9 autorise ainsi une déformation élastique de la plaque de relance 3, selon un axe sensiblement normal à l'axe longitudinal L et confondu avec ladite gorge 9.

La plaque de relance 3 présente également, selon un exemple de réalisation, des surépaisseurs 3a.

Un exemple de réalisation de ces surépaisseurs 3a est représenté par exemple aux figures 2, 3 et 4.

Les surépaisseurs 3a sont réalisées dans un matériau dont l'élasticité permet une déformation lors de la compression de l'une ou de plusieurs des branches 4 à 7, et favorise le retour en position initiale. Les surépaisseurs sont par exemple amincies en partie centrale ou bien encore cintrées pour favoriser la fonction de compression/détente de la plaque de relance.

Cette fonction de compression/détente peut en outre être favorisée en multipliant les points d'appui latéraux, en augmentant par exemple le nombre de branches de la plaque de relance. Ceci permet d'obtenir une réaction de plus en plus locale aux sollicitations, et même une certaine progressivité dans cette réaction. Cette fonction peut encore être obtenue en ménageant des évidements dans la plaque de relance.

La couche externe 1 est par exemple pourvue d'ouvertures 10 et 11, dans lesquelles viennent s'engager et se positionner les surépaisseurs 3a.

Les ouvertures 10 et 11 peuvent avantageusement être recouvertes ou remplies d'un matériau transparent, permettant de visualiser à travers la couche externe 1 au moins une partie de la plaque de relance 3.

De la même manière, la couche externe 1 peut également être pourvue de zones transparentes complémentaires, en regard des patins 4a, 5a, 6a et 7a ou des extrémités des branches 4, 5, 6, 7, de manière à visualiser par la face externe 1a, les zones correspondant aux appuis latéraux.

La plaque de relance 3 est par exemple métallique ou réalisée à partir d'un matériau plastique à hautes performances, ou bien encore en matériaux composites.

La couche intermédiaire 2, de même que la couche externe 1 sont par exemple réalisées en caoutchouc.

Selon une variante non représentée, la couche intermédiaire 2 peut être pourvue de lumières situées en regard des branches 4, 5, 6, 7, dans lesquelles sont positionnés des inserts en matériaux hautement déformables et élastiques (par exemple de type élastomères, polyuréthane ...).

Ces inserts avec leur propriétés élastiques permettent d'améliorer la relance de l'avant pied.

Les inserts de forme complémentaire aux lumières présente de préférence des formes identiques ou similaires aux formes des branches 4, 5, 6 et 7.

Dans encore une autre variante non représentée, la semelle peut être réduite à une seule strate, par exemple être constituée uniquement de la couche externe 1 et la plaque de relance ainsi que les patins sont noyés dans celle-ci.

Les figures 6 et 7 permettent de visualiser le fonctionnement de la plaque de relance 3.

Au repos, c'est-à-dire sans sollicitation de la semelle, la plaque de relance 3 s'étend de façon sensiblement plane tel que cela est schématisé à la figure 6.

Lorsque l'utilisateur prend appui latéral avant avec son avant pied, représenté par exemple à la figure 7, la branche 7 est déformée élastiquement suivant la flèche D et comprime le patin 7a.

Simultanément la branche 5 se déforme élastiquement et de façon antagoniste suivant la flèche et détend le patin 5a. De même, le patin 6a opposé au patin 7a est relaché.

La semelle accompagne ainsi le mouvement du pied, en particulier lorsque ce dernier exerce des appuis latéraux sur la semelle. En outre, l'énergie emmagasinée grâce à la sollicitation de la plaque de relance 3 permet d'assister le pied pour un retour dans une autre position ou dans une position de repos dès que cessent les appuis latéraux précédement cités.

Chaque appui latéral exercé par le pied peut ainsi se répercuter sur l'une des branches 4, 5, 6, 7 et peut ainsi être assisté de par le fonctionnement de la plaque de relance 3.

Les branches 4 à 7 de la plaque de relance 3 sont par exemple venues de matière ensemble. En variante, la plaque de relance est obtenue en fixant l'une sur l'autre, deux pièces en forme de V montées en opposition.

## Revendications

1. Chaussure ou article chaussant pour sport de raquette, comportant une semelle dont la face externe (1a) est destinée à venir en contact avec le sol et dont la face interne (2b) est destinée à venir en contact avec un pied d'un utilisateur, ladite semelle comportant un organe dynamique, s'étendant longitudinalement par rapport à un axe longitudinal (L) de la semelle, et de part et d'autre par rapport audit axe, **caractérisée en ce que** l'organe dynamique, comportant une plaque de relance (3), qui comprend quatre branches (4 à 7, 4' à 7') définissant une forme de X, est positionné dans la semelle de façon à s'étendre longitudinalement sous une zone correspondant à la voûte du pied et au moins une partie de la partie avant du pied, et comprend, de part et d'autre d'une zone d'appui du métatarse, deux parties antagonistes (4, 5 ; 6, 7 ; 4', 5' ; 6', 7') d'appui latéral au sol, déformables élastiquement, et interagissant en opposition, de façon à emmagasiner et restituer de l'énergie lors de sollicitations latérales de ladite semelle.

2. Chaussure selon la revendication 1, selon laquelle l'organe dynamique est situé entre une couche externe (1) et une couche intermédiaire (2) qui sont au moins localement désolidarisées, **caractérisée en ce que** la couche intermédiaire (2) est fixée sur la couche externe (1) au niveau d'une partie (1e) formant le talon de la semelle et/ou au niveau de la périphérie ou des bords montants (1c, 1d) d'une partie avant (1f) de ladite semelle.

3. Chaussure selon la revendication 1 ou 2, **caractérisée en ce que** chacune des branches (4 à 7, 4' à 7') de la plaque de relance (3) vient en appui sur un patin (4a, 5a, 6a, 7a).

4. Chaussure selon l'une des revendications précédentes, **caractérisée en ce que** les quatre branches (4, 5, 6, 7) sont reliées entre elles.

5. Chaussure selon l'une quelconque des revendications 3 à 4, **caractérisée en ce que** les patins (4a, 5a, 6a, 7a) sont situés au-dessus de la plaque de ralance (3).

6. Chaussure selon l'une quelconque des revendications précédentes, **caractérisée en ce que** la plaque de relance (3) est déformable élastiquement selon un axe sensiblement normal audit axe longitudinal (L), en suivant une zone correspondant au positionnement du métatarse.

## Claims

1. Shoe or footwear item for racket sports, having a sole whose outer face (1a) is intended to come into contact with the ground and whose inner face (2b) is intended to come into contact with a user's foot, the said sole having a dynamic component which extends longitudinally in relation to a longitudinal axis (L) of the sole, and on either side in relation to the said axis, **characterised in that** the dynamic element, which has a return plate (3) which comprises four branches (4 to 7, 4' to 7') defining an X-shape, is positioned within the sole in such a way as to extend longitudinally beneath an area corresponding to the arch of the foot and at least part of the front part of the foot, and comprises, on either side of a metatarsus-supporting area, two opposing parts (4, 5; 6, 7; 4', 5'; 6', 7') for lateral support on the ground which are elastically deformable and interact in an opposed manner in such a way as to store and release energy when the said sole is subjected to lateral stresses.

2. Shoe according to claim 1, according to which the dynamic component is situated between an outer layer (1) and an intermediate layer (2) which are at least locally separate, **characterised in that** the intermediate layer (2) is fixed onto the outer layer (1) at a part (1e) which forms the heel of the sole and/or at the periphery or the rising edges (1c, 1d) of a front part (1f) of the said sole.

3. Shoe according to claim 1 or 2, **characterised in that** each of the branches (4 to 7, 4' to 7') of the return plate (3) rests on a pad (4a, 5a, 6a, 7a).

4. Shoe according to any one of the preceding claims, **characterised in that** the four branches (4, 5, 6, 7) are connected to one another.

5. Shoe according to either of claims 3 or 4, **characterised in that** the pads (4a, 5a, 6a, 7a) are situated above the return plate (3).

6. Shoe according to any one of the preceding claims, **characterised in that** the return plate (3) is deformable elastically along an axis which is substantially normal to the said longitudinal axis (L), following an area that corresponds to the positioning of the metatarsus.

## Patentansprüche

1. Schuh oder Fußbekleidungsartikel für mit Schlägern ausgeübten Sport, eine Sohle umfassend, deren Außenseite (1a) dazu bestimmt ist, mit dem Boden in Kontakt zu kommen, und deren Innenseite (2b) dazu bestimmt ist, mit einem Fuße eines Benutzers in Kontakt zu kommen, wobei die Sohle ein dynamisches Element umfasst, das sich der Länge nach in Bezug auf eine Längsachse (L) der Sohle und auf beiden Seiten in Bezug auf die Achse erstreckt, **dadurch gekennzeichnet, dass** das dynamische Element, das eine Schwungplatte (3) umfasst, die vier, eine X-Form bildende Schenkel (4 bis 7, 4' bis 7') umfasst, so in der Sohle angeordnet ist, dass es sich der Länge nach unter einem Bereich erstreckt, welcher der Wölbung des Fußes und mindestens einem Teil des vorderen Teils des Fußes entspricht und auf beiden Seiten eines Stützbereichs für den Mittelfuß zwei gegenwirkende Teile (4, 5; 6, 7; 4', 5'; 6', 7') zur seitlichen Abstützung auf dem Boden umfasst, die elastisch verformbar sind und entgegengesetzt wechselwirken, um bei seitlichen Belastungen der Sohle Energie zu speichern und freizusetzen.

2. Schuh nach Anspruch 1, wobei sich das dynamische Element zwischen einer Außenschicht (1) und einer Zwischenschicht (2) befindet, die zumindest stellenweise nicht verbunden sind, **dadurch gekennzeichnet, dass** die Zwischenschicht (2) an der Außenschicht (1) im Bereich eines Teils (1e), das den Absatz der Sohle bildet, und/oder im Bereich des Umfangs oder aufsteigender Ränder (1c, 1d) eines vorderen Teils (1f) der Sohle befestigt ist.

3. Schuh nach Anspruch 1 oder 2, **dadurch gekennzeichnet, dass** jeder der Schenkel (4 bis 7, 4' bis 7') der Schwungplatte (3) an einer Fußplatte (4a, 5a, 6a, 7a) in Anlage kommt.

4. Schuh nach einem der vorhergehenden Ansprüche, **dadurch gekennzeichnet, dass** die vier Schenkel (4, 5, 6, 7) miteinander verbunden sind.

5. Schuh nach einem der Ansprüche 3 oder 4, **dadurch gekennzeichnet, dass** sich die Fußplatten (4a, 5a, 6a, 7a) über der Schwungplatte (3) befinden.

6. Schuh nach einem der vorhergehenden Ansprüche, **dadurch gekennzeichnet, dass** die Schwungplatte (3) entlang einer zur Längsachse (L) im Wesentlichen senkrechten Achse elastisch verformbar ist, indem sie einem Bereich folgt, welcher der Positionierung des Mittelfußes entspricht.
